# EUROPÄISCHE PATENTSCHRIFT

(11) **EP 0 384 218 B1**
(45) Veröffentlichungstag und Bekanntmachung des Hinweises auf die Patenterteilung: **12.05.1993**
(21) Anmeldenummer: 90102382.0
(22) Anmeldetag: 07.02.1990
(51) Int. Cl.: A47K 3/22

(54) **Duschkabinen-Schiebetür**
Sliding door for showers
Porte coulissante pour cabines de douche

(30) Priorität: 24.02.1989 DE 3905721
(43) Veröffentlichungstag der Anmeldung: 29.08.1990
(73) Patentinhaber: Koralle-Sanitärprodukte GmbH + Co., D-32602 Vlotho (DE)
(72) Erfinder: Tomasek, Jan, D-8000 München 40 (DE)
(74) Vertreter: Stracke, Alexander, Dipl.-Ing.

(56) Entgegenhaltungen:
- EP-A- 0 114 903
- DE-U- 8 507 609
- FR-A- 1 143 933
- US-A- 4 328 853

## Beschreibung

Die vorliegende Erfindung betrifft eine Duschkabinen-Schiebetür, bestehend aus einem Rahmen und mehreren Schiebetürflügeln, die am oberen Rahmenholm verschiebbar geführt sind und eine Öffnung nach links und/oder rechts ermöglichen, wobei die Schiebetürflügel bei völlig geöffneter Schiebetür sich gegenseitig maximal überlappend zusammengeschoben sind.

Duschkabinen-Schiebetüren der vorerwähnten Art sind in mannigfaltigen Ausführungsformen bekannt.

Unabhängig von der jeweiligen Gestaltung derartiger Duschkabinen-Schiebetüren besteht ein gemeinsames Merkmal aller Konstruktionen darin, daß die Schiebetürflügel parallel zum oberen Rahmenholm des Rahmens angeordnet sind. Hieraus ergibt sich eine relativ große gesamte Querabmessung aller Schiebetürflügel, woraus wiederum die Notwendigkeit resultiert, die Profiltiefe des Rahmens entsprechend zu dimensionieren.

Der vorliegenden Erfindung liegt die Aufgabe zugrunde, eine Duschkabinen-Schiebetür der gattungsgemäßen Art zu schaffen, die eine Verringerung der Querabmessungen des gesamten Paketes der Schiebetürflügel und damit auch der Rahmenprofile und damit eine insgesamt zierlichere Konstruktion ermöglicht.

Diese Aufgabe wird erfindungsgemäß dadurch gelöst, daß die Schiebetürflügel zumindest im Öffnungszustand gegenüber der durch den oberen Rahmenholm vorgegebenen Verschiebelängsachse schräg gestellt sind und daß das aus den zusammengeschobenen Schiebetürflügeln gebildete Paket vorzugsweise gleichmäßig über die Mitte der Verschiebelängsachse hinaus versetzt ist.

Durch die Schrägstellung der Schiebetürflügel zumindest im vollständig geöffneten Zustand ergibt sich der Vorteil, daß die gesamte Breite des aus den Schiebetürflügeln gebildeten Paketes relativ klein gehalten werden kann, ohne daß hierdurch die nutzbare Öffnungsbreite wesentlich verringert wird. Die gesamte Duschkabinen-Schiebetür einschließlich der Profile des Rahmens kann somit beträchtlich schmaler gestaltet werden als dies mit herkömmlichen Konstruktionen der Fall ist.

Im geschlossenen Zustand können die Schiebetürflügel bei Verwendung entsprechender Führungen nahezu oder vollständig in einer Ebene parallel zur Verschiebelängsachse liegen.

Hierzu sind allerdings entsprechend aufwendige Verschiebebeschläge erforderlich.

Praxisgerechter weil billiger herstellbar ist es, wenn alle Schiebetürflügel unabhängig vom Verschiebezustand gegenüber der Verschiebelängsachse schrägstehend am oberen Rahmenholm angeschlossen sind.

Eine derartige Konstruktion ist letztendlich in herkömmlicherweise zu realisieren, also mit einfachen und preiswerten Führungsteilen.

Eine harmonische Gesamtkonstruktion ist insbesondere dann gegeben, wenn alle Schiebetürflügel gegenüber der Verschiebelängsachse um den gleichen Winkelbetrag schräggestellt sind.

Die Schiebetürflügel stehen untereinander somit parallel zueinander, so daß eine optisch ansprechende und gefällige Duschkabinen-Schiebetür gebildet werden kann.

Nach einem weiteren Gedanken der Erfindung ist vorgesehen, daß die den vertikalen Rahmenholmen benachbarten, vertikalen Holme der jeweils äußeren Schiebetürflügel mittig zum oberen Rahmenholm verlaufen und die äußeren Schiebetürflügel gegenüber der Verschiebelängsachse zwar um gleiche Winkelbeträge, aber in entgegengesetzter Richtung schräg verlaufend angeordnet sind und daß ein weiterer, mittlerer Türflügel um den gleichen Winkelbetrag gegenüber der Verschiebelängsachse schräggestellt ist wie die äußeren Schiebetürflügel und zwar derart, daß seine beiden vertikalen Holme um gleiche Beträge seitlich über die Verschiebelängsachse hinaus vorstehen.

Damit ist das gesamte Pakete der Schiebetürflügel letztendlich symmetrisch gegenüber der Verschiebelängsachse und somit gegenüber dem oberen Rahmenholm seitlich versetzt, so daß sich gegenüber dem oberen Rahmenholm insgesamt nur sehr geringe Überstände und damit eine insgesamt zierliche Gesamtkonstruktion ergibt.

Weitere Merkmale der Erfindung sind Gegenstand weiterer Unteransprüche.

In den beigefügten Zeichnungen ist ein Ausführungsbeispiel der Erfindung dargestellt und wird im folgenden näher beschrieben. Es zeigen:
- Fig. 1: eine perspektivische Darstellung einer erfindungsgemaßen Duschkabinen-Schiebetür
- Fig. 2: einen Horizontalschnitt durch die Duschkabinen-Schiebetür gemäß Fig. 1
- Fig. 3: einen Vertikalschnitt durch die Duschkabinen-Schiebetür nach Fig. 1
- Fig. 4: eine stark schematisierte Vorderansicht einer Duschkabinen-Schiebetür nach einem weiteren Ausführungsbeispiel der Erfindung
- Fig. 5: einen Horizontalschnitt durch die Duschkabinen-Schiebetür nach Fig. 4

Die in den Fig. 1 bis 3 dargestellte und insgesamt mit dem Bezugszeichen 10 versehene Duschkabinen-Schiebetür besteht im wesentlichen aus einem Rahmen und mehreren Schiebetürflügeln 11,12 und 13.

Der Rahmen wird gebildet aus einem oberen Rahmenholm 15, zwei vertikalen Rahmenholmen 16 sowie einem unteren Rahmenholm 17.

Wie aus Fig. 1 und insbesondere aus Fig. 2 hervorgeht, sind die einzelnen Schiebetürflügel 11 bis 13 gegenüber der durch den oberen Rahmenholm 15 vorgegebenen Verschiebelängsachse schräggestellt. Besonders Fig. 2 macht deutlich, daß die dem vertikalen Rahmenholmen 16 benachbarten, vertikalen Holme 18 bzw. 19 der jeweils äußeren Schiebetürflügel 11 und 13 etwa in der Mitte des oberen Rahmenholmes 15 angeordnet sind. Dabei verlaufen diese äußeren Schiebetürflügel 11 und 13 gegenüber der Verschiebelängsachse zwar um gleiche Winkelbeträge schräg, aber jeweils in entgegengesetzte Richtung.

Der mittlere Schiebetürflügel 12 ist derart angeordnet, daß er um den gleichen Winkelbetrag schräg verlaufend zur Verschiebelängsachse angeordnet ist wie die beiden äußeren Schiebetürflügel 11 und 13, daß aber seine beiden vertikalen Holme 20 um gleiche Beträge seitlich über die Verschiebelängsachse hinaus vorstehen.

Dieser Aufbau bringt den Vorteil mitsich, daß die Schiebetürflügel 11 bis 13 im geöffneten Zustand insgesamt zu einem vergleichsweise schmalen oder geringe Querabmessungen aufweisenden Paket zusammengeschoben werden können, so daß die gesamte Rahmenkonstruktion ebenfalls verhältnismäßig zierlich ausgelegt werden kann, ohne daß die Schiebetürflügel 11 bis 13 über die Rahmenkonstruktion seitlich hinaus vorstehen.

Die Fig. 1 und 4 zeigen, daß der obere Rahmenholm 15 aus einem im Querschnitt im wesentlichen runden Profil besteht, das mit einer äußeren Längsnut 21 versehen ist. In dieser Längsnut 21 ist eine Laufrolle 22 geführt, die am oberen Ende des inneren vertikalen Holmes 20 des äußeren Schiebetürflügels 11 angeschlossen ist.

Alle übrigen vertikalen Holme der verschiebbaren Schiebetürflügel sind mit Schiebeführungen 23 versehen, welche den oberen Rahmenholm 15 zumindest teilweise umgreifen, was Fig. 3 in Verbindung mit Fig. 1 sehr deutlich zeigt.

Die Schiebeführung 23a des anderen, äußeren Schiebetürflügels 13 ist im Gegensatz zu den anderen Schiebeführungen 23, welche das kreisrunde Profil des oberen Rahmenholmes 15 vollständig umschließen, als Segment ausgebildet und in dem Bereich offen, in dem die Längsnut 21 mit der darin geführten Laufrolle 22 vorgesehen ist. Hierdurch wird eine Verschiebung des inneren vertikalen Holmes 20 des Schiebetürflügels 11 über den inneren vertikalen Holm 20 des anderen äußeren Schiebetürflügels 13 hinaus möglich.

Hierbei ist unbedeutend, ob der in den Zeichnungen gezeigte und mit dem Bezugszeichen 13 versehene äußere Schiebetürflügel feststehend oder ebenfalls verschiebbar ausgebildet ist. Eine Verschiebbarkeit des inneren vertikalen Holmes 20 eines äußeren Türflügels 11 über den inneren vertikalen Holm 20 des anderen äußeren Schiebetürflügels 13 muß immer gegeben sein.

Selbstverständlich kann eine erfindungsgemäße Duschkabinen-Schiebetür auch als Eckkonstruktion ausgebildet sein, wie in den Fig. 4 und 5 angedeutet. Dabei kann eine Duschkabinen-Schiebetür mit einer weiteren, winklig zu ihr verlaufenden Schiebetürkonstruktion kombiniert oder mit einer feststehenden Trennwand kombiniert sein.

In jedem Falle ergibt sich eine insgesamt in ihren Querabmessungen, d. h. quer zur Verschieberichtung gesehen, relativ zierliche Gesamtkonstruktion.

Bei einer Eckkonstruktion wie in den Fig. 4 und 5 gezeigt, ist für den Fall, daß eine erste Duschkabinen-Schiebetür mit einer weiteren, winklig zu ihr verlaufenden Schiebetürkonstruktion kombiniert ist, im Eckbereich kein vertikaler Rahmenholm vorhanden, um im geöffneten Zustand keine Behinderung des freien Zuganges zur Duschkabine in Kauf nehmen zu müssen. Im Eckbereich stoßen in diesem Falle zwei mit Betätigungsleisten oder Betätigungsgriffen 24 versehene, vertikale Holme 18 der einander benachbarten äußeren Schiebetürflügel 11 zusammen. Dies zeigt Fig. 5 besonders anschaulich.

In den gezeigten Ausführungsbeispielen ist der jeweils mit dem Bezugszeichen 13 versehene, äußere Schiebetürflügel 13 als feststehender Flügel ausgebildet, wobei in diesem Falle der äußere vertikale Holm 19 als Einfaßprofil gestaltet ist, welches am vertikalen Rahmenholm 16 festgelegt ist. Es besteht natürlich auch die Möglichkeit, auch den mit dem Bezugszeichen 13 versehenen Schiebetürflügel verschiebbar am oberen Rahmenholm 15 anzuschließen, in diesem Falle wird dann auch der äußere vertikale Holm 19 mittels einer Schiebeführung 23 am oberen Rahmenholm 15 verschiebbar angeschlossen.

## Patentansprüche

1. Duschkabinen-Schiebetür, bestehend aus einem Rahmen und mehreren Schiebetürflügeln (11,12,13), die am oberen Rahmenholm verschiebbar geführt sind und eine Öffnung nach links und/oder rechts ermöglichen, wobei die Schiebetürflügel bei völlig geöffneter Schiebetür sich gegenseitig maximal überlappend zusammengschoben sind, **dadurch gekennzeichnet,** daß die Schiebetürflügel (11,12,13) zumindest im Öffnungszustand gegenüber der durch den oberen Rahmenholm (15) vorgegebenen Verschiebelängsachse schräggesteilt sind und daß das aus den zusammengeschobenen Schiebetürflügeln (11,12,13) gebildete Paket vorzugsweise gleichmäßig über die Mitte der Verschiebelängsachse hinaus versetzt ist.

2. Duschkabinen-Schiebetür nach Anspruch 1, dadurch gekennzeichnet, daß alle Schiebetürflügel (11,12,13) gegenüber der Verschiebelängsachse schrägstehend am oberen Rahmenholm (15) angeschlossen sind.

3. Duschkabinen-Schiebetür nach Anspruch 1 oder 2, dadurch gekennzeichnet, daß alle Schiebetürflügel (11, 12,13) gegenüber der Verschiebelängsachse um den gleichen Winkelbetrag schräggestellt sind.

4. Duschkabinen-Schiebetür nach einem oder mehreren der Ansprüche 1 bis 3, dadurch gekennzeichnet, daß die den vertikalen Rahmenholmen (16) benachbarten, vertikalen Holme (18,19) der jeweils äußeren Schiebetürflügel (11,13) mittig zum oberen Rahmenholm (15) verlaufen und die äußeren Schiebetürflügel (11,13) gegenüber der Verschiebelängsachse zwar um gleiche Winkelbeträge, aber in entgegengesetzter Richtung schräg verlaufend angeordnet sind und daß ein weiterer, mittlerer Türflügel (12) um den gleichen Winkelbetrag gegenüber der Verschiebelängsachse schräg gestellt ist wie die äußeren Schiebetürflügel (11,13) und zwar derart, daß seine beiden vertikalen Holme (20) um gleiche Beträge seitlich über die Verschiebelängsachse hinaus verstehen.

5. Duschkabinen-Schiebetür nach einem oder mehreren der Ansprüche 1 bis 4, dadurch gekennzeichnet, daß der obere Rahmenholm (15) aus einem vorzugsweise kreisrunden Profil mit einer Längsnut (21) ausgebildet ist und daß die Schiebetürflügel (11,12,13) mit Schiebeführungen (23,23a) ausgestattet sind, welche den oberen Rahmenholm (15) zumindest teilweise umgreifen.

6. Duschkabinen-Schiebetür nach Anspruch 5, dadurch gekennzeichnet, daß am inneren, vertikalen Holm (20) eines äußeren Schiebetürflügels (11) am oberen Ende eine in die Längsnut des oberen Rahmenholmes (15) eingreifende Führungsrolle (22) angeschlossen ist und daß am inneren, vertikalen Holm (20) des äußeren Schiebetürflügels (13) eine den Bewegungsbereich der Laufrolle (22) freilassende, segmentartige Schiebeführung (23a) angeordnet ist, die den oberen Rahmenholm (15) nur teilweise umgreift.

## Claims

1. A shower cubicle sliding door comprising a frame and a plurality of sliding door portions (11, 12, 13) which are displaceably guided on the upper frame member and which permit opening towards the left and/or right, wherein when the sliding door is in a fully open position the sliding door portions are pushed together in a condition of overlapping each other to the maximum degree, characterised in that at least in the open condition the sliding door portions (11, 12, 13) are inclined relative to the longitudinal axis of sliding movement which is predetermined by the upper frame member (15), and that the pack which is formed from the sliding door portions (11, 12, 13) which are pushed together is preferably displaced uniformly beyond the middle of the longitudinal axis of sliding movement.

2. A shower cubicle sliding door according to claim 1 characterised in that all sliding door portions (11, 12, 13) are connected to the upper frame member (15) in an inclined position relative to the longitudinal axis of sliding movement.

3. A shower cubicle sliding door according to claim 1 or claim 2 characterised in that all sliding door portions (11, 12, 13) are inclined relative to the longitudinal axis of sliding movement by the same angular amount.

4. A shower cubicle sliding door according to one or more of claims 1 to 3 characterised in that the vertical members (18, 19) of the respective outer sliding door portions (11, 13), which members (18, 19) are adjacent to the vertical frame members (16), extend centrally relative to the upper frame member (15) and the outer sliding door portions (11, 13) are arranged to extend inclinedly relative to the longitudinal axis of sliding movement by equal angular amounts but in opposite directions, and that a further central door portion (12) is inclined relative to the longitudinal axis of sliding movement by the same angular amount as the outer sliding door portions (11, 13), more specifically in such a way that its two vertical frame rs (20) project by equal amounts laterally beyond the longitudinal axis of sliding movement.

5. A shower cubicle sliding door according to one or more of claims 1 to 4 characterised in that the upper frame member (15) is formed from a preferably round member with a longitudinal groove (21) and that the sliding door portions (11, 12, 13) are provided with sliding guides (23, 23a) which at least partially embrace the upper frame member (15).

6. A shower cubicle sliding door according to claim 5 characterised in that a guide roller (22) which engages into the longitudinal groove in the upper frame member (15) is connected to the inner vertical frame member (20) of an outer sliding door portion (11) at the upper end and arranged on the inner vertical frame member (20) of the outer sliding door portion (13) is a segment-like sliding guide (23a) which leaves free the region of movement of the roller (22) and which only partially embraces the upper frame member (15).

## Revendications

1. Porte coulissante pour cabine de douche, composée d'un cadre et de plusieurs battants de porte coulissante (11, 12, 13), qui sont guidés de manière coulissante sur l'entretoise supérieure du cadre et permettent une ouverture vers la gauche et/ou la droite, les battants de porte coulissante étant repoussés ensemble lorsque la porte coulissante est entièrement ouverte en se recouvrant mutuellement le plus possible, caractérisée en ce que les battants de porte coulissante (11, 12, 13) sont disposés en oblique au moins à l'état ouvert par rapport à l'axe longitudinal de coulissement prédéterminé par l'entretoise supérieure du cadre (15) et en ce que le paquet formé par les battants de porte coulissante (11, 12, 13) repoussés est de préférence décalé uniformément vers l'extérieur à partir du milieu de l'axe longitudinal de coulissement.

2. Porte coulissante pour cabine de douche selon la revendication 1, caractérisée en ce que tous les battants de porte coulissante (11, 12, 13) sont raccordés à l'entretoise supérieure du cadre (15) en position oblique par rapport à l'axe longitudinal de coulissement.

3. Porte coulissante pour cabine de douche selon la revendication 1 ou 2, caractérisée en ce que tous les battants de porte coulissante (11, 12, 13) sont disposés en oblique par rapport à l'axe longitudinal de coulissement d'une même valeur d'angle.

4. Porte coulissante pour cabine de douche selon l'une quelconque des revendications 1 à 3, caractérisée en ce que les montants verticaux (18, 19) des battants de porte coulissante (11, 13) voisins des montants verticaux du cadre (16) sont dirigés en leur milieu vers l'entretoise supérieure du cadre (15) et les battants de porte coulissante extérieurs (11, 13) sont disposés avec une même valeur d'angle par rapport à l'axe longitudinal de coulissement, mais dans des directions opposées et en ce qu'un autre battant de porte central (12) est disposé en biais d'une même valeur d'angle par rapport à l'axe longitudinal de coulissement que les battants de porte coulissante (11, 13), de telle sorte que ses deux montants verticaux (20) dépassent latéralement au-delà de l'axe longitudinal de coulissement.

5. Porte coulissante pour cabine de douche selon l'une quelconque des revendications 1 à 4, caractérisée en ce que l'entretoise supérieure du cadre (15) est formée d'un profilé de préférence rond avec une gorge longitudinale (21) et en ce que les battants de porte coulissante (11, 12, 13) sont pourvus de guides à coulisse (23, 23a), qui entourent au moins partiellement l'entretoise supérieure du cadre (15).

6. Porte coulissante pour cabine de douche selon la revendication 5, caractérisée en ce que des galets de roulement (22) se mettant en prise dans la gorge longitudinale de l'entretoise supérieure du cadre (15) sont prévus sur le montant vertical intérieur (20) d'un battant de porte coulissante extérieur (11) à l'extrémité supérieure et en ce qu'un guide à coulisse (23a) segmentaire laissant libre le secteur de déplacement du galet de roulement (22), qui entoure partiellement seulement l'entretoise supérieure du cadre (15), est disposée sur le montant vertical intérieur (20) du battant de porte coulissante extérieur (13).
